# EUROPÄISCHE PATENTSCHRIFT

(11) **EP 2 504 533 B1**
(45) Veröffentlichungstag und Bekanntmachung des Hinweises auf die Patenterteilung: **09.10.2013**
(21) Anmeldenummer: 10781469.1
(22) Anmeldetag: 10.11.2010
(51) Int. Cl.: F01L 1/344

(54) **VORRICHTUNG ZUR VARIABLEN EINSTELLUNG DER STEUERZEITEN VON GASWECHSELVENTILEN EINER BRENNKRAFTMASCHINE**
DEVICE FOR VARIABLY ADJUSTING THE CONTROL TIMES OF GAS EXCHANGE VALVES OF AN INTERNAL COMBUSTION ENGINE
DISPOSITIF POUR LE RÉGLAGE VARIABLE DES TEMPS DE COMMANDE DE SOUPAPES DE CHANGEMENT DE GAZ D'UN MOTEUR À COMBUSTION INTERNE

(30) Priorität: 27.11.2009 DE 102009056020
(43) Veröffentlichungstag der Anmeldung: 03.10.2012
(73) Patentinhaber: Schaeffler Technologies AG & Co. KG, 91074 Herzogenaurach (DE)
(72) Erfinder: SCHEIDIG, Gerhard, 90522 Oberasbach (DE)
(86) Internationale Anmeldenummer: PCT/EP2010/067168
(87) Internationale Veröffentlichungsnummer: WO 2011/064094

(56) Entgegenhaltungen:
- EP-A2- 1 533 484
- EP-A2- 1 849 967
- EP-A2- 2 017 438
- WO-A2-2006/119210
- GB-A- 2 432 645
- US-A1- 2009 133 652

## Beschreibung

### Gebiet der Erfindung

Die Erfindung betrifft eine Vorrichtung zur variablen Einstellung der Steuerzeiten von Gaswechselventilen einer Brennkraftmaschine mit einer hydraulischen Phasenstelleinrichtung, wobei die Phasenstelleinrichtung in Antriebsverbindung mit einer Kurbelwelle und einer Nockenwelle bringbar ist und zumindest eine Frühverstellkammer und zumindest eine Spätverstellkammer aufweist, denen über Druckmittelleitungen Druckmittel zugeführt bzw. aus diesen abgeführt werden kann, wobei durch Druckmittelzufuhr zu den Verstellkammern eine Phasenlage der Nockenwelle relativ zur Kurbelwelle verstellt werden kann.

### Hintergrund der Erfindung

In modernen Brennkraftmaschinen werden Vorrichtungen zur variablen Einstellung der Steuerzeiten von Gaswechselventilen eingesetzt, um die Phasenlage einer Nockenwelle relativ zu einer Kurbelwelle in einem definierten Winkelbereich, zwischen einer maximalen Früh- und einer maximalen Spätposition, variabel gestalten zu können. Zu diesem Zweck ist eine hydraulische Phasenstelleinrichtung der Vorrichtung in einen Antriebsstrang integriert, über welchen Drehmoment von der Kurbelwelle auf die Nockenwelle übertragen wird. Dieser Antriebsstrang kann beispielsweise als Riemen-, Ketten- oder Zahnradtrieb realisiert sein. Wesentliche Kennzahlen derartiger Vorrichtungen sind die Phasenverstellgeschwindigkeit und der Bedarf an Druckmittel. Um die Phasenlage den unterschiedlichen Fahrsituationen optimal anpassen zu können sind hohe Phasenverstellgeschwindigkeiten wünschenswert. Des Weiteren wird im Rahmen von Verbrauchssenkungsmaßnahmen ein immer geringerer Druckmittelbedarf gefordert, um die Druckmittelpumpe der Brennkraftmaschine kleiner auslegen zu können oder die Fördermenge bei Einsatz von geregelten Druckmittelpumpen senken zu können.

Eine derartige Vorrichtung ist beispielsweise aus der EP 0 806 550 A1 bekannt. Die Vorrichtung umfasst eine Phasenstelleinrichtung in Flügelzellenbauweise mit einem Antriebselement, welches in Antriebsverbindung mit der Kurbelwelle steht, und einem Abtriebselement, das drehfest mit der Nockenwelle verbunden ist. Innerhalb der Phasenstelleinrichtung sind mehrere Druckräume ausgebildet, wobei jeder der Druckräume mittels eines Flügels in zwei gegeneinander wirkende Druckkammern unterteilt wird. Durch Druckmittelzufuhr zu bzw. Druckmittelabfuhr von den Druckkammern werden die Flügel innerhalb der Druckräume verschoben, wodurch eine Änderung der Phasenlage zwischen dem Abtriebselements und dem Antriebselement erfolgt. Dabei wird das zur Phasenverstellung benötigte Druckmittel von einer Druckmittelpumpe der Brennkraftmaschine bereitgestellt und mittels eines Steuerventils selektiv zu den Früh- bzw. Spätverstellkammern geleitet. Das aus der Phasenstelleinrichtung ausfließende Druckmittel wird in ein Druckmittelreservoir, den Ölsumpf der Brennkraftmaschine, geleitet. Die Phasenverstellung erfolgt somit mittels des von der Druckmittelpumpe der Brennkraftmaschine bereitgestellten Systemdrucks.

Eine weitere Vorrichtung ist beispielsweise aus der US 5,107,804 A bekannt. In dieser Ausführungsform ist die Phasenstelleinrichtung ebenfalls in Flügelzellenbauart ausgebildet und mehrere Früh- bzw. Spätverstellkammer vorgesehen. Im Unterschied zu der EP 0 806 550 A1 erfolgt die Phasenverstellung nicht durch Druckmittelbeaufschlagung der Druckkammern durch eine Druckmittelpumpe, sondern es werden Wechselmomente ausgenutzt, die auf die Nockenwelle wirken. Die Wechselmomente werden durch das Abwälzen der Nocken auf den mit jeweils einer Ventilfeder vorgespannten Gaswechselventilen verursacht. Dabei wird die Rotationsbewegung der Nockenwelle während des Öffnens der Gaswechselventile gebremst und während des Schließens beschleunigt. Diese Wechselmomente werden auf die Phasenstelleinrichtung übertragen, so dass die Flügel periodisch in Richtung des Spät- und Frühanschlags mit einer Kraft beaufschlagt werden. Dadurch werden abwechselnd in den Frühverstellkammern und den Spätverstellkammern Druckspitzen erzeugt. Soll die Phasenlage konstant gehalten werden, so wird ein Abfließen von Druckmittel aus den Druckkammern verhindert. Im Falle einer Phasenverstellung in Richtung früherer Steuerzeiten wird ein Abfließen von Druckmittel aus den Frühverstellkammern verhindert, selbst in den Zeitpunkten, in denen in den Frühverstellkammern Druckspitzen erzeugt werden. Steigt aufgrund der Wechselmomente der Druck in den Spätverstellkammern an, so wird dieser Druck genutzt um Druckmittel aus den Spätverstellkammern unter dem Druck der generierten Druckspitze in die Frühverstellkammern zu leiten. Analog erfolgt eine Phasenverstellung in Richtung späterer Steuerzeiten. Zusätzlich sind die Druckkammern mit einer Druckmittelpumpe verbunden, allerdings nur um Leckagen aus der Phasenstelleinrichtung auszugleichen. Die Phasenverstellung erfolgt somit durch das Umleiten von Druckmittel aus den zu entleerenden Druckkammern in die zu befüllenden Druckkammern unter dem Druck der generierten Druckspitze.

Eine weitere Vorrichtung ist aus der US 2009/0133652 A1 bekannt. In dieser Ausführungsform erfolgt eine Phasenverstellung bei geringen Wechselmomenten, analog zu der Vorrichtung aus der EP 0 806 550 A1, durch Druckbeaufschlagung der Frühverstellkammern oder der Spätverstellkammern durch eine Druckmittelpumpe, bei gleichzeitigem Druckmittelabfluss von den anderen Druckkammern zu dem Ölsumpf der Brennkraftmaschine. Bei hohen Wechselmomenten werden, analog zu der Vorrichtung aus der US 5,107,804 A, diese genutzt, um das Druckmittel unter hohem Druck aus den Frühverstellkammern (Spätverstellkammern) in die Spätverstellkammern (Frühverstellkammern) zu leiten. Dabei wird das aus den Druckkammern ausgestoßene Druckmittel zu einem Steuerventil zurückgeführt, das die Druckmittelzufuhr zu bzw. den Druckmittelabfluss von den Druckkammern steuert. Dieses Druckmittel gelangt über Rückschlagventile innerhalb des Steuerventils zu dem Zulaufanschluss, der mit der Druckmittelpumpe verbunden ist, wobei ein Teil des Druckmittels in das Druckmittelreservoir der Brennkraftmaschine ausgestoßen wird.

Die EP 2 075 421 A1 offenbart ein Ventil für einen Nockenwellenversteller. Das Ventil umfasst einen Ventilkolben, welcher drehbar in einem Ventilgehäuse angeordnet ist. Zu- und Abläufe für Drucköl, sind so angeordnet, dass durch Stellung des Ventilkolbens Drucköl zu den Verstellkammern und zu einem Verriegelungsmechanismus geleitet werden kann. Dabei kann der Verriegelungsmechanismus nicht nur in einer Endstellung des Nockenwellenverstellers, also in einem Anschlag in der Spät- oder Frühstellung aktiviert werden, sondern auch in einer Zwischenstellung. Hierdurch wird eine Mittenlagenverriegelung ermöglicht, die je nach Motoranwendung sinnvoll sein kann.

Die DE 198 50 947 zeigt eine Vorrichtung zur Steuerung der Steuerzeiten einer Brennkraftmaschine mit wenigstens einem Antriebsmittel, wenigstens einer Nockenwelle mit Nocken, wenigstens einer hydraulisch betätigbaren Verstelleinrichtung zur Verstellung des Relativ-Verdrehwinkels zwischen dem Antriebsmittel und der Nockenwelle, wenigstens einer Hydraulikfluidversorgungseinrichtung zur Beaufschlagung der Verstelleinrichtung und wenigstens einer Zwangssteuerungseinrichtung, durch die die hydraulische Beaufschlagung der Verstelleinrichtung in Abhängigkeit von dem absoluten Verdrehwinkel der Nockenwelle und/oder der Nocken wenigstens zeitweise und/oder wenigstens teilweise beeinflussbar ist. Hierbei wird eine Strömungsverbindung zu den Verstellkammern gezielt dann unterbrochen, wenn durch Drehmomente verursachte Druckschwankungen entstehen, die von der Nockenwelle bei auf- oder ablaufenden Nocken auf die Verstellkammern zurückwirken würden.

Die US 6,186,104 B1 offenbart eine Ventilzeiten-Steuerungsvorrichtung in Flügelzellenbauweise für einen Verbrennungsmotor, bei dem zwischen die Druckzellen und dem diese ansteuernden Steuerventil eine Druckverteilungsvorrichtung geschaltet ist, durch welche störende Nockenwellenmomente ausgeblendet werden. Hierzu wird z.B. bei einer Spät-Verstellung die Ölzufuhr zu den Druckzellen dann unterbrochen, wenn ein Früh-Drehmoment auftritt. Umgekehrt wird bei einer Früh-Verstellung die Ölzufuhr zu den Druckzellen dann unterbrochen, wenn ein Spät-Drehmoment auftritt. Vergleichbar mit der DE 198 50 947 wird also ein Rückschwingen der Verstelleinrichtung aufgrund der Verstellung entgegen gesetzter Nockenwellenmomente unterbunden.

### Aufgabe der Erfindung

Der Erfindung liegt die Aufgabe zugrunde eine Vorrichtung zur variablen Einstellung der Steuerzeiten von Gaswechselventilen einer Brennkraftmaschine mit einer hohen Phasenverstellgeschwindigkeit zu schaffen.

### Lösung der Aufgabe

Die Aufgabe wird erfindungsgemäß gelöst durch einen Nockenwellenversteller für eine Nockenwelle, durch die Zylinderventile eines Verbrennungsmotors betätigt werden, wobei durch die Nockenwelle bei auflaufenden Nocken Spät-Drehmomente in Richtung später Zylinderventilöffnungszeiten und bei ablaufenden Nocken entgegengesetzte Früh-Drehmomente in Richtung früher Zylinderventilöffnungszeiten auf den Nockenwellenversteller zurückwirken, mit einer Druckkammer und einem in der Druckkammer angeordnetem Verstellmittel, wobei das Verstellmittel die Druckkammer in eine erste Teilkammer und eine zweite Teilkammer unterteilt, wobei der ersten und der zweiten Teilkammer Druckmittel zuführbar bzw. aus der ersten Teilkammer und zweiten Teilkammer Druckmittel abführbar ist, so dass durch einen Druckunterschied zwischen der ersten Teilkammer und zweiten Teilkammer das Verstellmittel bewegbar ist, wodurch sich eine Verdrehung der Nockenwelle ergibt, wobei sich bei einem höheren Druck in der ersten Teilkammer eine Verdrehung der Nockenwelle in Richtung auf frühe Zylinderventilöffnungszeiten und bei einem höheren Druck in der zweiten Teilkammer eine Verdrehung der Nockenwelle in Richtung auf späte Zylinderventilöffnungszeiten ergibt und wobei die Zu- und Abfuhr von Druckmittel durch eine Steuereinrichtung steuerbar ist, wobei mittels der Steuereinrichtung wahlweise ein Moment-Modus oder ein Pumpen-Modus einstellbar ist, wobei im Moment-Modus überwiegend Nockenwellenmomente zum Druckaufbau in der ersten Teilkammer oder in der zweiten Teilkammer genutzt werden, während im Pumpen-Modus der Druckaufbau in der ersten Teilkammer oder in der zweiten Teilkammer überwiegend mittels von einer Druckmittelpumpe zur Verfügung gestellten Druckmittels erfolgt.

Erfindungsgemäß weist die Steuereinrichtung ein zentral in der Nockenwelle positioniertes Steuerventil auf, mit einem Ventilkolben, welcher in einem Ventilgehäuse führbar ist, wobei das Ventilgehäuse eine Innenhülse und eine radial außerhalb der Innenhülse und diese einschließend eine Außenhülse aufweist, wobei die Innenhülse durch eine Verdrehsicherung gegen eine Drehbewegung fixiert ist, während die Außenhülse drehbar ist.

Im Stand der Technik wurden bisher zwei Strategien für eine hydraulische Nockenwellenverstellung verfolgt: Einerseits eine Bereitstellung von Druckmittel über eine Druckmittelpumpe, in der Regel eine Ölpumpe eines Motorölschmierkreislaufs oder eine Ausnutzung von Nockenwellenmomenten zur Erzeugung des nötigen Verstelldrucks. Die erste Strategie wird auch als "Oil Pressure Actuated" (OPA) und die zweite als "Cam Torque Actuated" (CTA) bezeichnet. Der Erfindung liegt nunmehr die Erkenntnis zugrunde, dass jeweilige Vorteile der OPA und CTA Verfahren abhängig von einem Betriebszustand des Verbrennungsmotors günstig miteinander kombinierbar sind. In Betriebszuständen, in denen ein hoher Pumpendruck der Druckmittelpumpe zur Verfügung steht wird günstigerweise der Pumpen-Modus, d.h. ein OPA Verfahren gewählt, während bei niedrigen Pumpendrücken aber hohen Nockenwellenmomenten der Moment-Modus, d.h. das CTA Verfahren zum Einsatz kommt. Dabei kann natürlich eine Verstellung im CTA Verfahren neben der Ausnutzung der Nockenwellenmomente durchaus von der Druckmittelpumpe unterstützt werden und umgekehrt.

Die Erfindung ist dabei nicht auf eine bestimmte Bauart des Nockenwellenverstellers beschränkt, es kann also z.B. ein Flügelzellenversteller zur Anwendung kommen, bei dem mehrere Paare von Teilkammern gebildet sind, wobei das Verstellmittel ein die Teilkammern trennender Flügel ist, der z.B. einstückig aus einem Rotor gebildet ist oder in diesen eingesteckt ist.

Bei einer einteiligen Ausführung des Ventilgehäuses und damit einer relativen Drehung des gegen eine Drehung fixierten Ventilkolbens und des drehbaren Ventilgehäuses kann es u. U. bei der axialen Verstellung des Ventilkolbens zu einem Verklemmen oder einer Beeinträchtigung der Stellgeschwindigkeit oder - genauigkeit kommen. Diesem möglichen Nachteil wird nun dadurch begegnet, dass das Ventilgehäuse zweiteilig ausgeführt wird, mit einer gegen Drehung fixierten Innenhülse und einer drehbaren Außenhülse. Dieses Konzept hat darüber hinaus weitere Vorteile, z.B. eine günstige Gestaltung der Schaltfolge und eine verbesserte Verriegelungsfunktion, was weiter unten näher erläutert wird.

Bevorzugtermaßen ist auf der Außenseite der Innenhülse eine Öffnungsabdeckung gebildet, wobei in der Außenhülse erste Öffnungen, welche mit der ersten Teilkammer A kommunizieren und zweite Öffnungen, welche mit der zweiten Teilkammer B kommunizieren, gebildet sind und wobei durch die Öffnungsabdeckung je nach Drehwinkellage der Innenhülse zur Außenhülse die ersten Öffnungen und zweiten Öffnungen freigegeben oder versperrt sind.

In dieser Ausführungsform wird also die Zu- und Abführung von Druckmittel zu und von den Teilkammern mittels des Steuerventils, der Innen- und Außenhülse und Öffnungen bzw. Ölkanäle in der Nockenwelle bewerkstelligt. Dabei erfolgt die Zu- bzw. Abfuhr von Druckmittel abhängig von einem Drehwinkel der Nockenwelle. Dieser korrespondiert wiederum mit den Nockenwellenmomenten, so dass ein Zu- und Ablauf von Druckmittel abhängig von der gewünschten Verstellrichtung entsprechend mit den jeweiligen Nockenwellenmomenten synchronisierbar ist. Die Öffnungsabdeckung gibt dabei je nach Auftreten der Nockenwellenmomente und gewünschter Stellrichtung die jeweils mit der anzusteuernden Teilkammer korrespondierenden ersten oder zweiten Öffnungen frei. Die ersten und zweiten Öffnungen müssen dabei nicht in einem einstückig mit der übrigen Nockenwelle ausgebildeten Bereich liegen, zur Nockenwelle ist in diesem Sinn auch ein angesetztes Bauteil, Adapter oder Ähnliches zu rechnen, welches sich mit der Nockenwelle dreht.

Weiter bevorzugt sind die ersten Öffnungen und die zweiten Öffnungen zueinander am Umfang in einem Winkelabstand jeweils gleich beabstandet und bezüglich der Öffnungsabdeckung phasenrichtig so angeordnet, dass eine relative Drehung des Ventilkolbens gegenüber dem Ventilgehäuse um den Winkelabstand zu einer geometrisch gleichen Anordnung führt. Weiter bevorzugt kann die Öffnungsabdeckung so gestaltet sein, dass sie hinsichtlich einer asymmetrischen Verschiebung von Nockenwellenmomenten gegenüber der Nulllinie angepasst ist. Eine solche asymmetrische Verschiebung tritt insbesondere durch ein Reibmoment auf, welches winkelunabhängig auf die Nockenwelle in Richtung spät wirkt. Hierdurch wird die etwa sinusförmige Kurve des Nockenwellenverlaufs also um einen dem Reibmoment entsprechenden Betrag im Ganzen verschoben. Somit kann es vorteilhaft sein, die jeweiligen lokalen Breiten der Öffnungsabdeckung an die nunmehr verkürzten bzw. verlängerten effektiven Zeiten eines Früh- bzw. Spätdrehmomentes anzupassen. Z. B. würde dann eine "abgewickelt" dargestellte Öffnungsabdeckung nicht mehr einer symmetrischen Rechteckkurve mit gleich langen Maxima- und Minimaphasen entsprechen, sondern für die Maxima- bzw- Minimaphasen würden sich jeweils unterschiedliche Längen ergeben.

Vorzugsweise ist der Ventilkolben durch einen Elektromagneten axial verschieblich, wobei der Elektromagnet den Ventilkolben gegen eine Rückstellfeder drückt, durch die der Ventilkolben rückstellbar ist, wobei die Rückstellfeder sich in einer Lagerungshülse abstützt und wobei gleichzeitig eine Lagerungsfeder vorgesehen ist, welche sich gegenüber von der Rückstellfeder einerseits in der Lagerhülse und andererseits an der Nockenwelle abstützt. Weiter bevorzugt trägt die Lagerungsfeder einen Lagerungskolben, welcher sich an einem mit der Nockenwelle verbundenen Lagerungsstift etwa punktförmig abstützt. In dieser Ausführungsform ist es insbesondere möglich, eine Fertigungstoleranzkette durch die ausgleichende Lagerungsfeder klein zu halten. Zudem ergibt sich eine reibungsarme Lagerung des feststehenden Ventilkolbens gegenüber der drehenden Nockenwelle über die annähernd punktförmige Abstützung des Lagerkolbens am Lagerungsstift.

Bevorzugtermaßen ist der Pumpen-Modus oder der Moment-Modus durch eine axiale Verschiebung eines in einem Ventilgehäuse des Steuerventils angeordneten Ventilkolbens einstellbar. Weiter bevorzugt weist das Ventilgehäuse eine Pumpenöffnung auf, durch die die Zufuhr von Druckmittel entweder zur ersten Teilkammer oder zur zweiten Teilkammer einstellbar ist, so dass jeweils entweder die erste Teilkammer oder die zweite Teilkammer unter Druck steht, wobei der Ablauf von Druckmittel aus der ersten Teilkammer oder der zweiten Teilkammer über Teilkammeröffnungen im Ventilgehäuse einstellbar ist.

Es wird also das Konzept verfolgt, eine Verstellung durch Steuerung des Ablaufes von Druckmittel zu bewirken. Druckmittel wird den Teilkammern über die Pumpenöffnung im Ventilgehäuse zugeführt, wobei je nach Lage der ersten Öffnungen oder der zweiten Öffnungen die Pumpenöffnung mit der ersten Teilkammer oder zweiten Teilkammer korrespondiert. Durch Freigabe der Teilkammer, die bei der gewünschten Verstellrichtung verkleinert wird, wird ein Ablauf von Druckmittel aus dieser Teilkammer ermöglicht, so dass durch den Druck in der anderen Teilkammer das Druckmittel ausgeschoben und die Verstellung bewirkt wird.

Bevorzugtermaßen sind für die relative axiale Lage des Ventilkolbens fünf Schaltstellungen einstellbar, wobei
in einer ersten Lage der Pumpenmodus für eine Verstellung der Nockenwelle nach späten Zylinderventilöffnungszeiten eingestellt ist,
in der zweiten, axial folgenden Schaltstellung der Moment-Modus für eine Verstellung der Nockenwelle nach späten Zylinderventilöffnungszeiten eingestellt ist,
in der dritten, axial folgenden Schaltstellung eine Nockenwellenverstellung gesperrt ist,
in der vierten, axial folgenden Schaltstellung der Moment-Modus für eine Verstellung der Nockenwelle nach frühen Zylinderventilöffnungszeiten eingestellt ist und
in der fünften, axial folgenden Schaltstellung der Pumpen-Modus für eine Verstellung der Nockenwelle nach frühen Zylinderventilöffnungszeiten eingestellt ist.

Mittels dieser fünf Schaltstellungen ergeben sich somit in der Regel bereits hinreichende Einstellmöglichkeiten angepasst an einen jeweiligen Motorbetriebszustand. Beispielsweise: Während bei ausreichendem Druck der Druckmittelpumpe eine Spätverstellung der Nockenwelle in Schaltstellung eins und eine Frühverstellung in Schaltstellung fünf erfolgt, kann bei geringem Druck über Ausnutzung der Nockenwellenmomente eine Spätverstellung in Schaltstellung zwei und eine Frühverstellung in Schaltstellung vier erfolgen. Die Mittelstellung, Schaltstellung drei, kann zu einer Sperrung der Verstellung genutzt werden. Die Doppelhülsenausführung bietet zudem die Gestaltungsmöglichkeit so, dass die Schaltstellungen wie oben beschrieben axial zueinander benachbart sind, d.h. dass nicht etwa eine Schaltstellung nach früh axial benachbart ist zu einer Schaltstellung nach spät, wodurch reduzierte Schaltgeschwindigkeiten und ein reduzierter Regelungsaufwand folgt.

Bevorzugt ist ein Verriegelungsmechanismus vorgesehen, durch den der Nockenwellenversteller mechanisch in einer Verriegelungsposition gegen ein Verstellen gesperrt wird, wobei der Verriegelungsmechanismus mittels des Druckmittels hydraulisch entriegelbar ist und wobei ein Zulauf von Druckmittel zum Verriegelungsmechanismus so geschaltet ist, dass erst in einer axialen Schaltstellung des Ventilkolbens, die einer Verstellung nach frühen Zylinderventilöffnungszeiten entspricht, die Verriegelungseinrichtung entriegelt.

Eine Verriegelung eines Nockenwellenverstellers ist insbesondere bei einem Abstellen des Motors erforderlich, so dass bei einem Neustart, wenn noch kein hinreichender Öldruck im Versteller vorliegt, kein klapperndes Anschlagen der frei beweglichen Verstellerelemente auftritt. Beim Abstellen des Motors erfolgt somit im Allgemeinen eine Verstellung nach spät und ein Einriegeln mittels eines Verriegelungspins. In herkömmlicher Ausgestaltung korrespondiert der Verriegelungspin mit einer der Teilkammern, so dass nach einem hinreichenden Druckaufbau nach einem Motorstart Druckmittel aus den Teilkammern der hydraulisch entriegelbare Verriegelungspin gegen eine Feder zurückgedrückt und der Versteller damit entriegelt wird. Im oben beschriebenen Konzept ist nun vorgesehen, dass ein separater Zulauf von Druckmittel zur Verriegelungseinrichtung so geschaltet wird, dass während eines Zustandes, der einer Verstellung nach spät entspricht, kein Druckmittel über das Steuerventil zum Verriegelungspin gelangt. Hierdurch ist sichergestellt, dass nach einem Motorstart der Verriegelungsmechanismus nicht schon durch einen Druckpuls, z.B. durch Luft, die vom eindringenden Druckmittel eingeschoben wird, entriegelt. Da die Grundstellung bei spät eingestellt ist, muss der Versteller erst dann entriegelt werden, wenn die Drehlage der Nockenwelle geändert werden soll, d.h. bei einer Verstellung nach früh. Hierzu wird der Ventilkolben axial von der Grundstellung bewegt.

Bevorzugtermaßen werden bei einer Montage des Steuerventils in der Nockenwelle die Innenhülse und die Außenhülse gegeneinander so verschoben, dass eine drehfeste Verbindung zwischen Innenhülse und Außenhülse 105 gelöst wird. Weiter bevorzugt greift die Verdrehsicherung in eine Aussparung des Elektromagneten ein, wobei durch die Montage des Elektromagneten die Innenhülse gegenüber der Außenhülse axial verschiebbar ist.

Das oben beschriebene Stellkonzept erfordert eine definierte Winkellage von Innenhülse und Außenhülse relativ zur Nockenwelle, da die Wechselwirkung mit den bei festen Winkellagen auftretenden Nockenwellenmomenten synchronisiert werden muss. Diese definierte Drehlage wird nun durch eine Montagevereinfachung so erreicht, dass Innen- und Außenhülse zueinander in der richtigen Position fixiert werden und dann das ganze Steuerventil an der Nockenwelle, welche ebenfalls vorher in eine definierte Winkellage gedreht wurde, angebracht wird. Beim Anbringen wird dann ein Formschluss zwischen Innen- und Außenhülse durch eine axiale Verschiebung aufgelöst, so dass die relative Drehung zwischen Innen- und Außenhülse möglich wird. Dies wird vorteilhafterweise dadurch erreicht, dass der Magnet, der zur Verstellung des Ventilkolbens eingesetzt wird, zentral vor der Nockenwelle angeflanscht wird und dabei die Innenhülse verschiebt. Zusätzlich kann dabei eine Verdrehsicherung, beispielsweise ein Stift oder eine Nase an der Innenhülse in eine korrespondierende Aussparung im Magneten eingreifen, wobei vorteilhafterweise zunächst dieser Eingriff erfolgt und der Magnet dann befestigt wird und dabei über die Verdrehsicherung die Innenhülse verschiebt.

### Kurze Beschreibung der Zeichnungen

Weitere Merkmale der Erfindung ergeben sich aus der nachfolgenden Beschreibung und aus den Zeichnungen in denen Ausführungsbeispiele der Erfindung vereinfacht dargestellt sind. Es zeigen:
- Figur 1: nur sehr schematisch ein Verbrennungsmotor,
- Figur 2: eine schematische Darstellung eines Steuerventils,
- Figur 3: ein Ventilkolben und ein Ventilgehäuse,
- Figur 4: eine Darstellung der Nockenwellenmomente in Abhängigkeit vom Drehwinkel der Nockenwelle,
- Fig. 5-14: eine schematische Darstellung der verschiedenen Schaltstellungen beim OPA Verfahren,
- Figur 15: eine Darstellung der Änderung der Durchflussmengen an verschiedenen Steuerkanten in Abhängigkeit von der Schaltstellung beim OPA Verfahren,
- Figur 16: eine Darstellung der Öffnung der Steuerkanten in Abhängigkeit von der Schaltstellung beim OPA Verfahren,
- Fig. 17-20: eine schematische Darstellung der verschiedenen Schaltstellungen bei CTA Verfahren,
- Figur 21: eine Darstellung der Änderung der Durchflussmengen an verschiedenen Steuerkanten in Abhängigkeit von der Schaltstellung beim CTA Verfahren,
- Figur 22: eine Darstellung der Öffnung der Steuerkanten in Abhängigkeit von der Schaltstellung beim CTA Verfahren,
- Figur 23: ein Ventilgehäuse eines Steuerventils in einer Doppelhülsenausführung in einer perspektivischen Darstellung,
- Figur 24: ein Längsschnitt durch eine in einer Nockenwelle angeordnete Steuereinrichtung mit Verriegelungsvorrichtung,

### Ausführliche Beschreibung der Zeichnungen

In Figur 1 ist eine Verbrennungsmotor 1 skizziert, wobei ein auf einer Kurbelwelle 2 sitzender Kolben 3 in einem Zylinder 4 angedeutet ist. Die Kurbelwelle 2 steht in der dargestellten Ausführungsform über je einen Zugmitteltrieb 5 mit einer Einlassnockenwelle 6 bzw. Auslassnockenwelle 7 in Verbindung, wobei ein erster und ein zweiter Nockenwellenversteller 11 zur variablen Einstellung der Steuerzeiten von Gaswechselventilen 9, 10 einer Brennkraftmaschine 1 für eine Relativdrehung zwischen Kurbelwelle 2 und den Nockenwellen 6, 7 sorgen können. Nocken 8 der Nockenwellen 6, 7 betätigen ein oder mehrere Einlassgaswechselventile 9 bzw. ein oder mehrere Auslassgaswechselventile 10. Die Einlassgaswechselventile 9 und die Auslassgaswechselventile 10 werden im Folgenden kurz Zylinderventile 12 genannt. Ebenso kann vorgesehen sein, nur eine der Nockenwellen 6, 7 mit einer Vorrichtung 11 auszustatten, oder nur eine Nockenwelle 6, 7 vorzusehen, welche mit einem Nockenwellenversteller 11 versehen ist. Einlassnockenwelle 6 und Auslassnockenwelle 7 werden im Folgenden unter dem Begriff Nockenwelle 35 zusammengefasst.

In Figur 2 ist in einer schematischen Darstellung eine Steuereinrichtung 20 gezeigt. Die Steuereinrichtung 20 umfasst ein Ventilgehäuse 29 und einen darin angeordneten Ventilkolben 27. Das Steuerventil 20 ist im gezeigten Beispiel mit einem Ende in einer Nockenwelle 35 angeordnet. Dort wirkt eine Rückstellfeder 31 auf den Ventilkolben 27. Die Rückstellfeder 31 ist über eine Axiallagerung 33, ausgeführt als Wälzlager, gelagert. Der Ventilkolben 27 ist auf seinem der Nockenwelle 35 abgewandten Ende mit einem Magnetkolben 23 verbunden, welcher durch einen Elektromagnet 21 axial bewegbar ist. Eine Verdrehsicherung 25 verbindet den Magnetkolben 23 mit dem Ventilkolben 27, so dass dieser sich nicht verdrehen kann. Natürlich ist auch denkbar, dass eine Axialbewegung durch das Ventilgehäuse 29 und eine Drehbewegung durch den Ventilkolben 27 mit entsprechend geänderter Umgebungskonfiguration erfolgt.

Figur 3 zeigt den Ventilkolben 27 und das Ventilgehäuse 29 in einer perspektivischen Ansicht. Das Ventilgehäuse 29 weist um seinen Umfang verteilt erste Öffnungen 41 auf. Axial zu den ersten Öffnungen 41 versetzt, etwa in der Mitte des Ventilgehäuses 29, sind um den Umfang verteilt dritte Öffnungen 45 angeordnet. Wiederum axial versetzt folgen dann zweite Öffnungen 43, die in Umfangsrichtung an gleicher Position angeordnet sind, wie die ersten Öffnungen 41. In das hohle Ventilgehäuse 29 wird der Ventilkolben 27 drehrichtig eingefügt. Der Ventilkolben 27 weist auf seiner Oberfläche 53 eine Öffnungsabdeckung 51 auf, die durch einen radial erhöhten Teil der Oberfläche 53 gebildet ist. Die Öffnungsabdeckung weist an einem axialen Ende des Ventilkolbens 27 eine erste Teilabdeckung 51 A und am gegenüberliegenden Ende eine zweite Teilabdeckung 51 B auf. Beide Teilabdeckungen 51A, 51 B sind kronenartig ausgebildet, d.h. sie bilden einen Ring um die Oberfläche 53 mit einem jeweiligen Außenrand BT, AT. Der Außenrand BT der ersten Teilabdeckung 51A bildet gleichzeitig das eine axiale Ende des Ventilkolbens 27, während der Außenrand AT der zweiten Teilabdeckung 51 B gleichzeitig das andere axiale Ende des Ventilkolbens 27 bildet. Der jeweils axial auf die Mitte der Oberfläche 53 gerichtete Innenrand PB, PA der Teilabdeckungen 51 A, 51 B ist rechteckförmig gezackt. Dabei ist jeweils eine Kronenzacke 52 einer Teilabdeckung 51 A, 51 B in Umfangsrichtung so orientiert, dass sie zwischen zwei Kronenzacken 52 der anderen Teilabdeckung 51B, 51A liegt, wobei aber ein axialer Abstand zwischen den Innenrändern PB, PA liegt.

Der Ventilkolben 27 ist nun drehrichtig im Ventilgehäuse 29 anzuordnen, so dass die Öffnungsabdeckung 51 zur jeweils richtigen Phasenlage die ersten Öffnungen 41 und zweiten Öffnungen 43 freigibt bzw. versperrt. Damit wird eine Druckmittelzufuhr zu den Teilkammern einer Druckkammer und damit auch die Verstellung der Phasenlage der Nockenwelle gesteuert. Dies wird später im Detail erläutert.

Figur 4 zeigt den Verlauf der Nockenwellenmomente am Beispiel eines Vierzylindermotors, aufgetragen in y-Richtung gegenüber der Drehlage der Nockenwelle, aufgetragen in x-Richtung. Ein aus der Reibung der Nockenwelle folgendes, bei gleicher Drehzahl konstantes Drehmoment ist hier nicht berücksichtigt. Nockenwellenmomente größer Null entsprechen einem Moment in Richtung einer Früh-Verstellung, d.h. in einer Richtung, in der es zu einer früheren Öffnung der Zylinderventile 12 kommt. Nockenwellenmomente kleiner Null entsprechen einem Moment in Richtung einer Spät-Verstellung, d.h. in einer Richtung, in der es zu einer späteren Öffnung der Zylinderventile 12 kommt. Man erkennt, dass die Nockenwellenmomente abhängig von der Drehlage der Nockenwelle einen etwa sinusförmigen Verlauf haben. Bei jeweils festen Winkellagen kommt es zu Früh-Drehmomenten, abwechselnd mit Spät-Drehmomenten. Dies wird nun gezielt bei der Verstellung der Nockenwelle ausgenutzt.

In Figur 5 ist schematisch eine Schaltstellung zur Verstellung der Nockenwelle so aufgetragen, dass die Öffnungsabdeckung 51 des Ventilkolbens 27 in einer Ebene abgewickelt dargestellt ist. Es ergibt sich somit für die erste Teilabdeckung 51A ein Rechteckprofil mit der Innenkante PB und einer geraden Aussenkante BT. Gegenüberliegend ist dann die zweite Teilabdeckung 51 B mit der Innenkante PA und der Aussenkante AT dargestellt. An der Aussenkante AT ist der Ventilkolben 27 mit der Rückstellfeder 31 verbunden, die den Ventilkolben 27 gegen einen hier nicht dargestellten Magneten 21 drückt.

Weiterhin schematisch dargestellt sind die ersten Öffnungen 41 und die zweiten Öffnungen 43, wie sie entsprechend der axialen Lage und Drehlage des Ventilgehäuses 29 relativ zum Ventilkolben 27 zur Öffnungsabdeckung 51 angeordnet sind. Die ersten Öffnungen 41 korrespondieren mit einer zweiten Teilkammer B und die zweiten Öffnungen 43 korrespondieren mit einer ersten Teilkammer A. Die Teilkammern A, B sind durch einen ein Verstellmittel 67 bildenden Flügel 67 getrennt, welcher eine Druckkammer 69 in die Teilkammern A, B unterteilt. Der Flügel 67 ist mit einem Rotor 65 eines Nockenwellenverstellers 11 verbunden. Die Druckkammer 69 ist in einem Stator 63 des Nockenwellenverstellers 11 gebildet. Ein erster Ölkanal 71 führt zur ersten Teilkammer A, ein zweiter Ölkanal 73 führt zur zweiten Teilkammer B. Gezeigt ist hier nur ein Ausschnitt des Nockenwellenverstellers 11. Der Nockenwellenversteller 11 ist als Flügelzellenversteller ausgeführt und weist mehrere Druckkammern, Teilkammern, Flügel und Zufuhrkanäle auf, die hier der Übersichtlichkeit halber nicht dargestellt sind.
Eine Verstellung der Nockenwelle findet gemäß dem Beispiel von Figur 5 in Richtung später Öffnungszeiten der Zylinderventile 12 statt: Drucköl wird der zweiten Teilkammer B zugeführt und aus der ersten Teilkammer A abgeführt. In der hier gezeigten Schaltstellung gibt dazu die erste Teilabdeckung 51A die ersten Öffnungen 41 über die Innenkante PB weitgehend frei, so dass Drucköl von einer Pumpe P über die dritten Öffnungen 45 im Ventilgehäuse 29 zur zweiten Teilkammer B gelangt. Gleichzeitig werden durch die Aussenkante AT der zweiten Teilabdeckung 51 B die zweiten Öffnungen 43 leicht geöffnet, so dass Öl aus der ersten Teilkammer A in einen Tank T abgeführt werden kann. Der so entstehende Druckunterschied zwischen den Teilkammern A, B führt zu einer Kraft auf den Flügel 67 und damit auf den Rotor 65 in einer Drehrichtung nach links. Der Rotor 65 ist mit der Nockenwelle 35 verbunden. Somit kommt es zu einer Verdrehung der Nockenwelle 35 in Richtung "spät".

Durch die weite Freigabe der ersten Öffnungen 41 wird eine starke Entdrosselung erreicht, wodurch die Gefahr eines Luftansaugens stark verringert wird. Mit der geringeren Freigabe der zweiten Öffnungen 43 zum Tank wird eine Ablaufsteuerung eingestellt.

Figur 5 zeigt rechts neben der schematischen Darstellung des Ventilkolbens 27 und den ersten und zweiten Öffnungen 41, 43 des Ventilgehäuses den aus Figur 4 bekannten Verlauf der Nockenwellenmomente in Abhängigkeit vom Drehwinkel der Nockenwelle 35. Das Ventilgehäuse 29 und damit die ersten und zweiten Öffnungen 41, 43 drehen sich nun definiert relativ zu diesem Nockenwellenverlauf, wie durch die Gegenüberstellung gezeigt ist. Somit sind die ersten und zweiten Öffnungen in Figur 5 gerade synchron mit einem Spät-Nockenwellenmoment. Dies führt dazu, dass die zweiten Öffnungen 43 eine Druckspitze in Richtung einer Spätverstellung erhalten, wodurch das in der ersten Teilkammer A befindliche Öl schnell ausgeschoben werden kann. Zusätzlich wirkt der Öldruck der Pumpe P über die weit geöffneten, als stark entdrosselten ersten Öffnungen 41 in die zweite Teilkammer B. Im Ergebnis ergibt sich eine sehr schnelle Verstellung der Nockenwelle 35. In entsprechender Weise wird auch eine schnelle Verstellung in Richtung früh bewirkt.

Figur 6 zeigt ein der Figur 5 entsprechendes Bild, allerdings sind nun die ersten und zweiten Öffnungen 41, 43 gegenüber der Öffnungsabdeckung 51 verdreht. Zeitlich entspricht dies dem Auftreten eines Früh-Nockenwellendrehmomentes. Die ersten Öffnungen 41 sind durch die erste Teilabdeckung 51A nur wenig freigegeben, während die zweiten Öffnungen 43 zur Druckversorgung von der Pumpe P weit geöffnet sind. Die Pumpe P wirkt auf beide Teilkammern A,B. Bei Teilkammer B wirkt sie nun gegen ein Früh-Drehmoment, wodurch es im Wesentlichen zu einer Kompensation kommt und keine Verstellung erfolgt. Die Teilkammer A wird von Druckmittel durchströmt und in den Tank T entleert.

Die Figuren 5 und 6 zeigen eine Schaltstellung für ein Verstellen nach "spät", in dem ein Verstellverfahren nach dem "Oil Pressure Actuated" - Prinzip, kurz OPA, realisiert ist und zwar in eine Verstellrichtung spät. Diese Schaltstellung, die also überwiegend die Verstellkraft der Pumpe ausnutzt und wo Nockenwellenmomente nur unterstützend sind, wird durch die gezeigte axiale Stellung des Ventilkolbens 27 realisiert. Die axiale Schaltstellung wird mittels des Magneten 21 eingestellt. Im gezeigten Beispiel ist dies die Grundstellung ohne eine Bestromung des Elektromagneten 21. Wie erläutert, werden in der axialen Schaltstellung unterschiedliche Drehstellungen des Ventilkolbens 27 gegenüber dem Ventilgehäuse 29 realisiert und hierdurch zusätzlich die korrespondierenden Nockenwellenmomente ausgenutzt. Die Figuren 7 und 8 zeigen die entsprechende Darstellung für ein Verstellen nach "früh". Hier sind die Wirkungen für die Teilkammern A, B vertauscht, im Übrigen gelten aber die Erläuterungen zu den Figuren 5 und 6 sinngemäß.

Figur 9 zeigt eine Mittelstellung, in der bei Auftreten eines Spät-Drehmomentes die zweiten Öffnungen 43 vollständig gesperrt sind. Hierdurch wird eine Verstellung blockiert. Entsprechend ist in Figur 10 eine vollständige Sperrung der ersten Öffnungen 41 bei Auftreten eines Früh-Drehmomentes gezeigt. Die Figuren 9 und 10 geben somit eine axiale Schaltstellung des Ventilkolbens 27 wieder, in der eine Verstellung der Nockenwelle 35 verhindert, diese also bei einer gegebenen relativen Winkelposition zur Kurbelwelle gehalten werden soll.

In den Figuren 5 bis 10 sind Schaltstellungen beschrieben, in denen ein hoher Druck der Pumpe P zur Verfügung steht, also in der Regel ein Betriebszustand des Verbrennungsmotors bei hohen Drehzahlen. Sollte nun aber der zur Verfügung stehende Druck der Pumpe P nicht hoch sein, insbesondere deutlich niedriger als der Druck, der durch Nockenwellenmomente ausgeübt wird, kann durch Wahl weiterer Schaltstellungen ein angepasstes OPA Verfahren eingestellt werden. Dies wird anhand der Figuren 11-14 beschrieben.

Figur 11 entspricht der Figur 5. Es soll also in Richtung "spät" verstellt werden. Hier kommt das Spät-Drehmoment der Verstellung zugute. In Figur 12, bei Auftreten eines Früh-Drehmomentes wird deutlich, dass aufgrund der nunmehr gegenüber Figur 6 geänderten axialen Position des Ventilkolbens 27 es zu einer vollständigen Abdeckung der ersten Öffnungen 41 kommt. Während also in Figur 6 noch ein hoher Pumpendruck zur Kompensation des Früh-Drehmomentes bei leicht geöffneten ersten Öffnungen 41 zur Verfügung stand, wird bei niedrigem Pumpendruck das Früh-Drehmoment durch eine vollständige Sperrung der ersten Öffnungen 41 ausgeblendet. Die Figuren 13 und 14 zeigen wieder die entsprechende Darstellung bei einer Verstellung nach "früh".

Die bisher dargestellten Schaltstellungen lassen sich also wie folgt zusammenfassen: Es werden zwei OPA-Verstellverfahren bereitgestellt, eines bei niedrigem und eines bei hohem Pumpendruck. Die axialen Schaltstellungen können wie folgt abgekürzt werden:
Schaltstellung I: Hoher Pumpendruck, Verstellung nach spät, Fig. 5, 6
Schaltstellung II: Niedriger Pumpendruck, Verstellung nach spät, Fig 11, 12
Schaltstellung III: Gesperrte Verstellung Fig. 9, 10
Schaltstellung IV: Niedriger Pumpendruck, Verstellung nach früh, Fig 13, 14
Schaltstellung V: Hoher Pumpendruck, Verstellung nach früh, Fig 7, 8

Der Vorteil dieser Einstellbarkeit liegt insbesondere darin, dass durch die bei hohem Pumpendruck und einem der gewünschten Stellrichtung entgegenwirkenden Moment die Zulauföffnungen 41 bzw. 43 zu den jeweiligen Teilkammern A, B nicht ganz geschlossen sind, wodurch die im Vergleich zum schwächeren Nockenwellenmoment höhere Pumpleistung trotz entgegengesetzt wirkendem Nockenwellenmoment trotzdem noch zur Verstellung genutzt werden kann. Es sind also auch die Zeiten, in denen entgegengesetzt wirkende Nockenwellenmomente auftreten für die Verstellung ausnutzbar, wodurch sich eine schnelle Verstellung ergibt. Ist aber die Pumpleistung geringer als die Nockenwellenmomente, so werden die entgegengesetzt wirkenden Momente mittels der vollständig geschlossenen Öffnungen 41 bzw. 43 ausgeblendet, so dass keine Rückverstellung auftritt.

In Figur 15 ist dargestellt, wie sich der Durchfluss an Druckmittel an den jeweiligen Innen- und Aussenkanten PA, PB, BT, AT in Abhängigkeit von der Schaltstellung ändert. Gestrichelt dargestellt sind dabei die Verläufe zu Zeiten mit einem Nockenwellenmoment nach früh und durchgezogen bei Nockenwellenmomenten nach spät. Als Beispiel sei die Linie für die Innenkante der ersten Teilabdeckung 51 A, PB erläutert: Bei Nockenwellenmomenten nach spät liegt der Durchfluss an der Innenkante PB zu allen axialen Stellungen hoch, während er bei Momenten nach früh von der Schaltstellung I bis zur Schaltstellung II und folgenden Schaltstellungen schnell auf Null abfällt.

Figur 16 zeigt für die Schaltstellungen I-V schematisch den Öffnungsgrad der Öffnungen 41, 43 betrachtet von den jeweiligen Innenkanten PB, PA und Aussenkanten BT, AT in Abhängigkeit der Schaltstellungen I-V und der Stellrichtung. Vollständig schraffierte Felder entsprechen einer vollständig gesperrten Öffnung 41, 43, vollständig weiße Felder entsprechen einer vollständig geöffneten Öffnung 41, 43 und teilweise schraffierte Felder entsprechen einer teilweise gesperrten Öffnung 41, 43.

Die bisherigen Ausführungen bezogen sich auf das Verstellverfahren, bei dem überwiegend mittels dem von der Pumpe P gelieferten Druck verstellt wird und bei dem Druck, welcher durch Nockenwellenmomente erzeugt wird, in geeigneten Schaltstellungen unterstützend wirkt. Im Folgenden soll nun neben einem solchen Pumpen-Modus ein Moment-Modus beschrieben werden, in dem überwiegend die durch Nockenwellenmomente erzeugten Druckspitzen zur Verstellung genutzt werden, während der von der Pumpe P bereitgestellte Druck ggf. die Verstellung unterstützt.

In Figur 17 ist eine den Darstellungen der Figuren 5-14 entsprechende Darstellung gewählt, um eine Verstellung nach spät mittels der Ausnutzung der Spät-Drehmomente zu erläutern. Die Öffnungsabdeckung 51 ist hier nun so mittels der axialen Position des Ventilkolbens 27 eingestellt, dass sich bei Auftreten eines Spät-Drehmomentes eine Verbindung der beiden Teilkammern A und B über die ersten und zweiten Öffnungen 41, 43 ergibt. dabei sind die ersten Öffnungen 41 weit geöffnet, so dass sich wieder eine starke Entdrosselung und damit eine geringe Gefahr von Luftansaugen ergibt. Die zweiten Öffnungen 43 sind gering geöffnet, um eine Ablaufsteuerung aus der ersten Teilkammer A einzustellen. Durch das nach spät drehende Nockenwellenmoment wird nun eine Druckspitze aufgebaut, die über die verschiedenen Öffnungsverhältnisse der ersten und zweiten Öffnungen 41, 43 in der ersten Teilkammer A einen höheren Druck erzeugt, als in der zweiten Teilkammer B und somit unter Verdrängung von Öl aus der ersten Teilkammer A in die zweite Teilkammer B eine Verschiebung des Flügels 67 und damit eine Verstellung der Nockenwelle 35 nach spät bewirkt. Das Öl von der Pumpe P, welches über die dritten Öffnungen 45 hinzutritt, unterstützt diese Verstellung und gleicht Leckageverluste aus.

Figur 18 zeigt die gleiche axiale Schaltstellung wie Figur 17, nur das hier die relative Drehstellung zwischen Ventilkolben 27 und Ventilgehäuse 29 verändert ist, da nunmehr die Nockenwelle 35 in einer Drehposition ist, in der ein Früh-Drehmoment auftritt. Da weiterhin eine Verstellung nach spät erfolgen soll (unveränderte axiale Stellung des Ventilkolbens 27), muss dieses Früh-Drehmoment hinsichtlich seiner Verstellwirkung ausgeblendet werden. Hierzu sperrt die erste Teilabdeckung 51 A die ersten Öffnungen 41 vollständig ab. Das Öl kann somit nicht aus der zweiten Teilkammer B entweichen und es erfolgt keine Verstellung. Die vollständige Absperrung unterbindet ein Rückschwingen. Über voll geöffnete zweite Öffnungen 43 und damit stark entdrosselt pumpt die Pumpe P verstellneutral Öl in die erste Teilkammer A. Hierdurch wird ein Luftsaugen verhindert.

Die Figuren 19 und 20 zeigen die den Figuren 18 und 19 entsprechenden Einstellungen, nur für die umgekehrte Stellrichtung nach früh.

Eine besonders günstige Folge von Schaltstellungen kann nunmehr dadurch aufgebaut werden, dass man axial aufeinander folgende Schaltstellungen wie folgt wählt:
Schaltstellung I: Pumpen-Modus (OPA), Verstellung nach spät, Fig. 5, 6
Schaltstellung II: Moment-Modus (CTA), Verstellung nach früh, Fig 19, 20
Schaltstellung III: Gesperrte Verstellung Fig. 9, 10
Schaltstellung IV: Moment-Modus (CTA), Verstellung nach spät, Fig 17, 18
Schaltstellung V: Pumpenmodus (OPA), Verstellung nach früh, Fig 7, 8

Somit ist es möglich, je nach Vorliegen entweder eines dominierenden Drucks der Pumpe P oder von dominierenden Nockenwellenmomenten für die Nockenwellenverstellung entweder einen Pumpen-Modus oder einen Moment-Modus einzustellen. In Figur 21 ist für diese Folge von Schaltstellungen wieder dargestellt, wie der Durchfluss von Druckmittel an den jeweiligen Steuerkanten, also Innen- und Aussenkanten PA, PB, AT, BT sich in Abhängigkeit von der axialen Position des Ventilkolbens 27 und des Ventilgehäuses 29, also den Schaltstellungen I-V ändert.

Figur 22 zeigt für die Schaltstellungen I-V schematisch den Öffnungsgrad der Öffnungen 41, 43 betrachtet von den jeweiligen Innenkanten PB, PA und Aussenkanten BT, AT in Abhängigkeit der Schaltstellungen I-V und der Stellrichtung. Vollständig schraffierte Felder entsprechen einer vollständig gesperrten Öffnung 41, 43, vollständig weiße Felder entsprechen einer vollständig geöffneten Öffnung 41, 43 und teilweise schraffierte Felder entsprechen einer teilweise gesperrten Öffnung 41, 43.

Die bisherigen Darstellungen und Beispiele bezogen sich auf eine Variante, die insbesondere als sogenannte Zentralventilausführung geeignet ist, d.h. ein Steuerventil zur Steuerung der Zu- und Abfuhr von Druckmittel zu den Teilkammern ist zentral in einer Nockenwelle angeordnet. Im Folgenden wird eine Variante dargestellt, bei der das Steuerventil außerhalb der Nockenwelle angeordnet ist und mit einem Drehübertrager zusammenwirkt, welcher zusammen mit dem Steuerventil und der Nockenwelle eine Steuereinrichtung 20 zur Steuerung der Zu- und Abfuhr von Druckmittel zu den Teilkammern steuert. Hierbei übernimmt der Drehübertrager die Funktion der Anpassung an die jeweiligen Nockenwellenmomente, während durch das Steuerventil die Einstellung für eine Frühverstellung, Spätverstellung oder Halten eingestellt wird. Dies kann z.B. über folgende Ausführungen realisiert werden:

Figur 23 zeigt einen Ventilkolben 29, welcher aus einer Innenhülse 103 und einer Außenhülse 105 aufgebaut ist. Die Innenhülse 103 weist radial auswärts eine Öffnungsabdeckung 51 auf, welche eine Oberfläche bildet, die im montierten Zustand an die Innenseite der Außenhülse 105 grenzt. Die Öffnungsabdeckung 51 ist unterbrochen von Ausnehmungen 106. In die Ausnehmungen 106 münden Zulauföffnungen 103P für die Zuführung von Druckmittel zu einer Verriegelungseinrichtung 121 bzw. zur Verbindung der Teilkammern A,B in einem Moment-Modus. In der Öffnungsabdeckung 51 sind erste Ablauföffnungen 103A und zweite Ablauföffnungen 103B angeordnet, die durch die Innenhülse 103 hindurch in das hohle Innere der Innenhülse 103 führen. Weiterhin führen Verriegelungsöffnungen 123 durch die Innenhülse 103 hindurch.

An einem axialen Ende, welches im montierten Zustand zu einem Magnet 21 gerichtet ist, ist an der Innenhülse 103 eine Verdrehsicherung 25 als ein axialer Fortsatz gebildet. Durch einen Eingriff der Verdrehsicherung 25 in eine Verdrehsicherungsaufnahme wird die Innenhülse 103 gegen ein Verdrehen fixiert. Eine Montagenase 145 dient im Eingriff mit einer Montageausnehmung 147 an der Außenhülse 105 zu einer Fixierung der Winkellage der Innenhülse 103 relativ zur Außenhülse 105. Nach erfolgter Montage wird diese Fixierung freigegeben, so dass die Außenhülse 105 relativ zur Innenhülse 103 drehbar ist. Die Außenhülse 105 weist erste Öffnungen 41 auf, welche mit den ersten Teilkammern A kommunizieren und zweite Öffnungen 43, welche mit den zweiten Teilkammern B kommunizieren weiterhin sind Verriegelungsfenster 129 in der Außenhülse vorgesehen, durch die die Zufuhr von Druckmittel zu einer Verriegelungsvorrichtung 121 steuerbar ist, wie später erläutert wird.

In Figur 24 ist in einem Längsschnitt der montierte Zustand erläutert. Eine Verriegelungsvorrichtung 121 im Nockenwellenversteller 11 umfasst einen Verriegelungspin 122, eine Verriegelungsfeder 124, eine Verriegelungsführung 126 und eine im Stator 65 gebildete Verriegelungskulisse 127. Ohne Druck drückt die auf der Verriegelungsführung 126 angeordnete Verriegelungsfeder 124 den Verriegelungspin 122 in die Verriegelungskulisse 127, wodurch eine Verstellung gesperrt ist. Wird über eine Verriegelungszuleitung 125 Druckmittel zum Verriegelungspin 122 geleitet, so drückt dieses den Verriegelungspin 122 gegen die Verriegelungsfeder 124 zurück und eine Verstellung wird freigegeben. Nach einem Motorstart ist zunächst noch kein ausreichender Druck vorhanden. Eine Verriegelung soll daher bestehen bleiben, da es sonst zu einem Klappern des Verstellers 11 käme. Unter Umständen kann aber z.B. eine Luftsäule bereits zu einem unerwünschten Entriegeln des Verriegelungspins 122 führen. Um also eine ungewollte Entriegelung zu unterbinden, wird weiter unten beschrieben, wie eine Entriegelung bis zu einem erstmaligen Verstellen Richtung früh verhindert wird.

Ein Magnet 21 dient zur axialen Verstellung eines Ventilkolbens 27 in axialer Richtung, in der Figur nach rechts. Eine Rückstellung erfolgt mittels einer Rückstellfeder 31. Die Rückstellfeder 31 stützt sich in einer Lagerungshülse 135 ab, die auf der Gegenseite selbst durch eine Lagerungsfeder 131 abgestützt ist. In der Lagerungsfeder 131 wird ein Lagerungskolben 133 gehalten. Dieser liegt mit einem flachen Kopf an einem Lagerungsstift 137 an, welcher wiederum in die Nockenwelle 35 eingeschraubt ist. Im Betrieb ist der Ventilkolben 27, seine Rückstellfeder 31, die Lagerungshülse 135, die Lagerungsfeder 131 und der Lagerungskolben 133 drehfixiert, während sich der Lagerungsstift 137 mit der Nockenwelle 35 dreht. Der Lagerungsstift 137 weist einen gerundeten Kopf auf, an dem der Lagerungskolben 133 anliegt. Hierdurch ergibt sich ein etwa punktförmiger Kontakt mit geringer Reibung. Der Lagerungsstift 137 fixiert auch ein als Blechlasche ausgeführtes Rückschlagventil 139, durch das eine Versorgungsöffnung 141 verschließbar ist, durch die Druckmittel zuführbar ist.

Der Ventilkolben 27 weist durch zwei radiale Vorsprünge gebildete Steuerkanten KAT, KPA, KBT, KPB auf, durch die im Wesentlichen der Ab- und Zulauf zu den Teilkammern A,B regelbar ist. Zwei weitere radiale Vorsprünge ergeben die Steuerkanten V1, V2, P1, P2. Gegenüber Ventilausführungen im Stand der Technik, durch die eine konventionelle hydraulische Steuerung einer Nockenwellenverstellung erfolgt, weist die vorliegende Ausführung insbesondere die Besonderheit der zusätzlichen Steuerkanten P1, P2, und V1, V2 auf, wobei letztere zur Versorgung der Verriegelungsvorrichtung 121 dienen. Im Zusammenwirken mit den ersten und zweiten Öffnungen 41, 43 in der Nockenwelle 35 und der Öffnungsabdeckung 51 können nunmehr verschiedene Schaltstellungen in Abhängigkeit vom Motorbetriebszustand, insbesondere vom Motoröldruck und Stärke der Nockenwellenmomente eingestellt werden.

### Bezugszeichen

- 1: Verbrennungsmotor
- 2: Kurbelwelle
- 3: Kolben
- 4: Zylinder
- 5: Zugmitteltrieb
- 6: Einlassnockenwelle
- 7: Auslassnockenwelle
- 8: Nocken
- 9: Einlassgaswechselventil
- 10: Auslassgaswechselventil
- 11: Nockenwellenversteller
- 12: Zylinderventil
- 20: Steuereinrichtung
- 21: Magnet
- 23: Magnetkolben
- 25: Verdrehsicherung
- 27: Ventilkolben
- 29: Ventilgehäuse
- 31: Rückstellfeder
- 33: Axiallagerung
- 35: Nockenwelle
- 41: erste Öffnungen
- 43: zweite Öffnungen
- 45: dritte Öffnungen
- 51: Öffnungsabdeckung
- 51A: erste Teilabdeckung
- 51B: zweite Teilabdeckung
- 52: Kronenzacken
- 53: Ventilkolbenoberfläche
- 63: Stator
- 65: Rotor
- 67: Flügel
- 69: Druckkammer
- 71: erster Ölkanal
- 73: zweiter Ölkanal
- 101: Steuerventil
- 103: Innenhülse
- 103P: Zulauföffnungen
- 103A: Ablauföffnung erste Teilkammer
- 103B: Ablauföffnung zweite Teilkammer
- 105: Außenhülse
- 106: Aussparungen
- 121: Verriegelungsmechanismus
- 122: Verriegelungspin
- 123: Verriegelungsöffnung
- 124: Verriegelungsfeder
- 125: Verriegelungszuleitung
- 126: Verriegelungsführung
- 127: Verriegelungskulisse
- 129: Verriegelungsfenster
- 131: Lagerungsfeder
- 133: Lagerungskolben
- 135: Lagerungshülse
- 137: Lagerungsstift
- 139: Rückschlagventil
- 141: Versorgungsöffnung
- 145: Montagenase
- 147: Montageausnehmung
- 149: Montagering
- 151: Langloch
- 153: Verdrehsicherungsaufnahme
- 157: Führungsstift
- 159: Führungsnut
- A: erste Teilkammer
- B: zweite Teilkammer
- P: Druckmittelpumpe
- T: Tank
- PA: Innenrand der zweiten Teilabdeckung 51B
- PB: Innenrand der ersten Teilabdeckung 51A
- AT: Außenrand der zweiten Teilabdeckung 51B
- BT: Außenrand der ersten Teilabdeckung 51A
- P1, P2: Pumpen-Steuerkanten
- V1, V2: Verriegelungs-Steuerkanten
- KAT, KPA, KBT, KBA: Teilkammer-Steuerkanten
- D1, D2: Drehstellungen

## Patentansprüche

1. Nockenwellenversteller (11) für eine Nockenwelle (35) durch die Zylinderventile (12) eines Verbrennungsmotors betätigt werden, wobei durch die Nockenwelle (35) bei auflaufenden Nocken Spät-Drehmomente in Richtung später Zylinderventilöffnungszeiten und bei ablaufenden Nocken entgegengesetzte Früh-Drehmomente in Richtung früher Zylinderventilöffnungszeiten auf den Nockenwellenversteller (11) zurückwirken,
• mit einer Druckkammer (69) und einem in der Druckkammer (69) angeordnetem Verstellmittel (67),
• wobei das Verstellmittel (67) die Druckkammer (69) in eine erste Teilkammer (A) und eine zweite Teilkammer (B) unterteilt,
• wobei der ersten und der zweiten Teilkammer (B) Druckmittel zuführbar bzw. aus der ersten Teilkammer (A) und zweiten Teilkammer (B) Druckmittel abführbar ist,
• so dass durch einen Druckunterschied zwischen der ersten Teilkammer (A) und zweiten Teilkammer (B) das Verstellmittel (67) bewegbar ist, wodurch sich eine Verdrehung der Nockenwelle (35) ergibt,
• wobei sich bei einem höheren Druck in der ersten Teilkammer (A) eine Verdrehung der Nockenwelle (35) in Richtung auf frühe Zylinderventilöffnungszeiten und bei einem höheren Druck in der zweiten Teilkammer (B) eine Verdrehung der Nockenwelle (35) in Richtung auf späte Zylinderventilöffnungszeiten ergibt
• und wobei die Zu- und Abfuhr von Druckmittel durch eine Steuereinrichtung (20) steuerbar ist,
• mittels der Steuereinrichtung (20) wahlweise ein Moment-Modus oder ein Pumpen-Modus einstellbar ist,
• wobei im Moment-Modus überwiegend Nockenwellenmomente zum Druckaufbau in der ersten Teilkammer (A) oder in der zweiten Teilkammer (B) genutzt werden,
• während im Pumpen-Modus der Druckaufbau in der ersten Teilkammer (A) oder in der zweiten Teilkammer (B) überwiegend mittels von einer Druckmittelpumpe (P) zur Verfügung gestellten Druckmittels erfolgt,
**dadurch gekennzeichnet, dass** die Steuereinrichtung (20) ein zentral in der Nockenwelle (35) positioniertes Steuerventil (101) aufweist, mit einem Ventilkolben (27), welcher in einem Ventilgehäuse (29) führbar ist, wobei das Ventilgehäuse (29) eine Innenhülse (103) und eine radial außerhalb der Innenhülse (103) und diese einschließend eine Außenhülse (105) aufweist, wobei die Innenhülse (103) durch eine Verdrehsicherung (25) gegen eine Drehbewegung fixiert ist, während die Außenhülse (105) drehbar ist.

2. Nockenwellenversteller (11) nach Anspruch 1, bei dem auf der Außenseite der Innenhülse (103) eine Öffnungsabdeckung (51) gebildet ist und in der Außenhülse (105) erste Öffnungen (41), welche mit der ersten Teilkammer (A) kommunizieren und zweite Öffnungen (43), welche mit der zweiten Teilkammer (B) kommunizieren, gebildet sind, wobei durch die Öffnungsabdeckung (51) je nach Drehwinkellage der Innenhülse (103) zur Außenhülse (105) die ersten Öffnungen (41) und zweiten Öffnungen (43) freigegeben oder versperrt sind.

3. Nockenwellenversteller (11) nach Anspruch 1, bei dem der Pumpen-Modus oder der Moment-Modus durch eine axiale Verschiebung des Ventilkolbens (27) einstellbar ist.

4. Nockenwellenversteller (11) nach Anspruch 3, bei dem der Ventilkolben (27) durch einen Elektromagneten (21) axial verschieblich ist, wobei der Elektromagnet (21) den Ventilkolben gegen eine Rückstellfeder (31) drückt, durch die der Ventilkolben (27) rückstellbar ist, wobei die Rückstellfeder (31) sich in einer Lagerungshülse (135) abstützt und wobei gleichzeitig eine Lagerungsfeder (131) vorgesehen ist, welche sich gegenüber von der Rückstellfeder (31) einerseits in der Lagerhülse (135) und andererseits an der Nockenwelle (35) abstützt.

5. Nockenwellenversteller (11) nach Anspruch 4, bei dem die Lagerungsfeder (131) einen Lagerungskolben (133) trägt, welcher sich an einem mit der Nockenwelle (35) verbundenen Lagerungsstift (137) punktförmig abstützt.

6. Nockenwellenversteller (11) nach Anspruch 1, bei dem für die relative axiale Lage des Ventilkolbens (27) fünf Schaltstellungen einstellbar sind, wobei
• in einer ersten Lage der Pumpenmodus für eine Verstellung der Nockenwelle (35) nach späten Zylinderventilöffnungszeiten eingestellt ist,
• in der zweiten, axial folgenden Schaltstellung der Moment-Modus für eine Verstellung der Nockenwelle (35) nach späten Zylinderventilöffnungszeiten eingestellt ist,
• in der dritten, axial folgenden Schaltstellung eine Nockenwellenverstellung gesperrt ist,
• in der vierten, axial folgenden Schaltstellung der Moment-Modus für eine Verstellung der Nockenwelle (35) nach frühen Zylinderventilöffnungszeiten eingestellt ist und
• in der fünften, axial folgenden Schaltstellung der Pumpen-Modus für eine Verstellung der Nockenwelle (35) nach frühen Zylinderventilöffnungszeiten eingestellt ist.

7. Nockenwellenversteller (11) nach Anspruch 3, bei dem ein Verriegelungsmechanismus (121) vorgesehen ist, durch den der Nockenwellenversteller (11) mechanisch in einer Verriegelungsposition gegen ein Verstellen gesperrt wird, wobei der Verriegelungsmechanismus (121) mittels des Druckmittels hydraulisch entriegelbar ist und wobei ein Zulauf von Druckmittel zum Verriegelungsmechanismus (121) so geschaltet ist, dass erst in einer axialen Schaltstellung des Ventilkolbens (27), die einer Verstellung nach frühen Zylinderventilöffnungszeiten entspricht, der Verriegelungsmechanismus (121) entriegelt.

8. Nockenwellenversteller (11) nach Anspruch 4, bei dem bei einer Montage des Steuerventils (101) in der Nockenwelle (35) die Innenhülse (103) und die Außenhülse (105) gegeneinander so verschoben werden, dass eine drehfeste Verbindung zwischen Innenhülse (103) und Außenhülse (105) gelöst wird.

9. Nockenwellenversteller (11) nach Anspruch 8, bei dem die Verdrehsicherung (25) in eine Aussparung des Elektromagneten (21) eingreift, wobei durch die Montage des Elektromagneten (21) die Innenhülse (103) gegenüber der Außenhülse (105) axial verschiebbar ist.

## Claims

1. Camshaft adjuster (11) for a camshaft (35) which serves to actuate cylinder valves (12) of an internal combustion engine, wherein retardation torques in the direction of retarded cylinder valve opening times are imparted back to the camshaft adjuster (11) by the camshaft (35) when cams are running on, and oppositely directed advance torques in the direction of advanced cylinder valve opening times are imparted back to the camshaft adjuster (11) by the camshaft (35) when cams are running off,
• having a pressure chamber (69) and having an adjusting means (67) arranged in the pressure chamber (69),
• wherein the adjusting means (67) divides the pressure chamber (69) into a first chamber part (A) and a second chamber part (B),
• wherein pressure medium can be supplied to the first and the second chamber part (B) and pressure medium can be discharged from the first chamber part (A) and second chamber part (B),
• such that the adjusting means (67) can be moved by a pressure difference between the first chamber part (A) and second chamber part (B), resulting in a rotation of the camshaft (35),
• wherein, when a relatively high pressure prevails in the first chamber part (A), the camshaft (35) is rotated in the direction of advanced cylinder valve opening times, and when a relatively high pressure prevails in the second chamber part (B), the camshaft (35) is rotated in the direction of retarded cylinder valve opening times,
• and wherein the supply and discharge of pressure medium can be controlled by means of a control device (20),
• a torque mode or a pump mode can be selectively set by means of the control device (20),
• wherein in the torque mode, predominantly camshaft torques are utilized to build up pressure in the first chamber part (A) or in the second chamber part (B),
• whereas in the pump mode, the pressure build-up in the first chamber part (A) or in the second chamber part (B) is realized predominantly by means of pressure medium provided by a pressure medium pump (P),
**characterized in that** the control device (20) has a control valve (101) which is positioned centrally in the camshaft (35) and which has a valve piston (27) which can be guided in a valve housing (29), wherein the valve housing (29) has an inner sleeve (103) and an outer sleeve (105) which is radially outside the inner sleeve (103) and surrounds the latter, wherein the inner sleeve (103) is fixed against rotational movement by a rotation prevention means (25), while the outer sleeve (105) is rotatable.

2. Camshaft adjuster (11) according to Claim 1, in which an orifice cover (51) is formed on the outer side of the inner sleeve (103), and in the outer sleeve (105) there are formed first orifices (41), which communicate with the first chamber part (A), and second orifices (43), which communicate with the second chamber part (B,) wherein the first orifices (41) and second orifices (43) are opened up or closed off by the orifice cover (51) in accordance with the rotational angle position of the inner sleeve (103) with respect to the outer sleeve (105).

3. Camshaft adjuster (11) according to Claim 1, in which the pump mode or the torque mode can be set by means of an axial displacement of the valve piston (27).

4. Camshaft adjuster (11) according to Claim 3, in which the valve piston (27) can be displaced axially by means of an electromagnet (21), wherein the electromagnet (21) presses the valve piston against a restoring spring (31) which can effect a restoring movement of the valve piston (27), wherein the restoring spring (31) is supported in a mounting sleeve (135) and wherein at the same time a mounting spring (131) is provided which, oppositely with respect to the restoring spring (31), is supported at one side in the bearing sleeve (135) and at the other side on the camshaft (35).

5. Camshaft adjuster (11) according to Claim 4, in which the mounting spring (131) bears a mounting piston (133) which is supported in punctiform manner on a mounting pin (137) which is connected to the camshaft (35).

6. Camshaft adjuster (11) according to Claim 1, in which, for the relative axial position of the valve piston (27), five switching positions can be set, wherein
• in a first position, the pump mode is set for an adjustment of the camshaft (35) in the direction of retarded cylinder valve opening times,
• in the second, axially subsequent switching position, the torque mode is set for an adjustment of the camshaft (35) in the direction of retarded cylinder valve opening times,
• in the third, axially subsequent switching position, a camshaft adjustment is blocked,
• in the fourth, axially subsequent switching position, the torque mode is set for an adjustment of the camshaft (35) in the direction of advanced cylinder valve opening times, and
• in the fifth, axially subsequent switching position, the pump mode is set for an adjustment of the camshaft (35) in the direction of advanced cylinder valve opening times.

7. Camshaft adjuster (11) according to Claim 3, in which a locking mechanism (121) is provided by means of which the camshaft adjuster (11) is mechanically blocked in a locking position so as to be prevented from being adjusted, wherein the locking mechanism (121) can be hydraulically unlocked by the pressure medium, and wherein a supply of pressure medium to the locking mechanism (121) is connected such that the locking mechanism (121) unlocks only when the valve piston (27) is in an axial switching position which corresponds to an adjustment in the direction of advanced cylinder valve opening times.

8. Camshaft adjuster (11) according to Claim 4, in which, during installation of the control valve (101) in the camshaft (35), the inner sleeve (103) and the outer sleeve (105) are displaced relative to one another such that a rotationally conjoint connection between the inner sleeve (103) and outer sleeve (105) is released.

9. Camshaft adjuster (11) according to Claim 8, in which the rotation prevention means (25) engages into a cutout of the electromagnet (21), wherein the inner sleeve (103) can be displaced axially relative to the outer sleeve (105) as a result of the installation of the electromagnet (21).

## Revendications

1. Dispositif de réglage d'arbre à cames (11) pour un arbre à cames (35) par le biais duquel des soupapes de cylindres (12) d'un moteur à combustion interne sont actionnées, des couples retardés rétroagissant, dans le cas de cames entrantes, dans le sens de temps d'ouverture des soupapes de cylindres retardés, et dans le cas de cames sortantes, des couples en avance opposés rétroagissant dans le sens de temps d'ouverture des soupapes de cylindres en avance, sur le dispositif de réglage d'arbre à cames (11),
- comprenant une chambre de pression (69) et un moyen de réglage (67) disposé dans la chambre de pression (69),
- le moyen de réglage (67) divisant la chambre de pression (69) en une première chambre partielle (A) et une deuxième chambre partielle (B),
- la première et la deuxième chambre partielle (B) pouvant être alimentées en fluide de pression ou du fluide de pression pouvant être évacué de la première chambre partielle (A) et de la deuxième chambre partielle (B),
- de telle sorte que le moyen de réglage (67) puisse être déplacé par une différence de pression entre la première chambre partielle (A) et la deuxième chambre partielle (B), de sorte qu'il se produise une rotation de l'arbre à cames (35),
- une rotation de l'arbre à cames (35) dans le sens de temps d'ouverture de soupapes de cylindres en avance se produisant dans le cas d'une pression plus élevée dans la première chambre partielle (A) et une rotation de l'arbre à cames (35) dans le sens de temps d'ouverture de soupapes de cylindres en retard se produisant dans le cas d'une pression plus élevée dans la deuxième chambre partielle (B),
- et l'alimentation et l'évacuation de fluide de pression pouvant être commandées par un dispositif de commande (20),
- un mode couple ou un mode pompe pouvant être ajusté au moyen du dispositif de commande (20) de manière sélective,
- des couples d'arbre à cames étant principalement utilisés dans le mode couple pour augmenter la pression dans la première chambre partielle (A) ou dans la deuxième chambre partielle (B),
- tandis que dans le mode pompe, l'augmentation de la pression dans la première chambre partielle (A) ou dans la deuxième chambre partielle (B) s'effectuant essentiellement au moyen d'un fluide de pression fourni par une pompe de fluide de pression (P),
**caractérisé en ce que** le dispositif de commande (20) présente une soupape de commande (101) positionnée centralement dans l'arbre à cames (35), avec un piston de soupape (27), qui peut être guidé dans un boîtier de soupape (29), le boîtier de soupape (29) présentant une douille interne (103) et une douille externe (105) radialement à l'extérieur de la douille interne (103) et entourant celle-ci, la douille interne (103) étant fixée par une fixation en rotation (25) contre un mouvement de rotation tandis que la douille externe (105) est rotative.

2. Dispositif de réglage d'arbre à cames (11) selon la revendication 1, dans lequel, sur le côté extérieur de la douille interne (103), est formé un couvercle d'ouverture (51) et, dans la douille externe (105), sont formées des premières ouvertures (41), lesquelles communiquent avec la première chambre partielle (A), et des deuxièmes ouvertures (43), lesquelles communiquent avec la deuxième chambre partielle (B), les premières ouvertures (41) et les deuxièmes ouvertures (43) étant ouvertes ou fermées par le couvercle d'ouverture (51) en fonction de la position de l'angle de rotation de la douille interne (103) par rapport à la douille externe (105).

3. Dispositif de réglage d'arbre à cames (11) selon la revendication 1, dans lequel le mode pompe ou le mode couple peut être ajusté par un déplacement axial du piston de soupape (27).

4. Dispositif de réglage d'arbre à cames (11) selon la revendication 3, dans lequel le piston de soupape (27) est déplaçable axialement par un électroaimant (21), l'électroaimant (21) pressant le piston de soupape contre un ressort de rappel (31), lequel permet de rappeler le piston de soupape (27), le ressort de rappel (31) s'appuyant dans une douille de palier (135) et un ressort de palier (131) étant en même temps prévu, lequel s'appuie d'une part dans la douille de palier (135) en regard du ressort de rappel (31) et d'autre part contre l'arbre à cames (35).

5. Dispositif de réglage d'arbre à cames (11) selon la revendication 4, dans lequel le ressort de palier (131) porte un piston de palier (133) qui s'appuie de manière ponctuelle contre une goupille de palier (137) connectée à l'arbre à cames (35).

6. Dispositif de réglage d'arbre à cames (11) selon la revendication 1, dans lequel, pour la position axiale relative du piston de soupape (27), cinq positions de commutation peuvent être ajustées,
- le mode pompe étant ajusté dans une première position pour un réglage de l'arbre à cames (35) dans le sens de temps d'ouverture de soupapes de cylindres en retard,
- dans la deuxième position de commutation suivante axialement, le mode couple étant ajusté pour un réglage de l'arbre à cames (35) dans le sens de temps d'ouverture de soupapes de cylindres en retard,
- dans la troisième position de commutation suivante axialement, un réglage de l'arbre à cames étant bloqué,
- dans la quatrième position de commutation suivante axialement, le mode couple étant ajusté pour un réglage de l'arbre à cames (35) dans le sens de temps d'ouverture de soupapes de cylindres en avance et
- dans la cinquième position de commutation suivante axialement, le mode pompe étant ajusté pour un réglage de l'arbre à cames (35) dans le sens de temps d'ouverture de soupapes de cylindres en avance.

7. Dispositif de réglage d'arbre à cames (11) selon la revendication 3, dans lequel il est prévu un mécanisme de verrouillage (121), lequel permet de bloquer mécaniquement le dispositif de réglage d'arbre à cames (11) dans une position de verrouillage pour empêcher un réglage, le mécanisme de verrouillage (121) pouvant être déverrouillé hydrauliquement au moyen du fluide de pression et une alimentation en fluide de pression au mécanisme de verrouillage (121) étant commutée de telle sorte que seulement dans une position de commutation axiale du piston de soupape (27), qui correspond à un réglage dans le sens de temps d'ouverture de soupapes de cylindres en avance, le mécanisme de verrouillage (121) effectue un déverrouillage.

8. Dispositif de réglage d'arbre à cames (11) selon la revendication 4, dans lequel, dans le cas d'un montage de la soupape de commande (101) dans l'arbre à cames (35), la douille interne (103) et la douille externe (105) sont déplacées l'une par rapport à l'autre de telle sorte qu'une connexion solidaire en rotation entre la douille interne (103) et la douille externe (105) soit libérée.

9. Dispositif de réglage d'arbre à cames (11) selon la revendication 8, dans lequel la fixation en rotation (25) vient en prise dans un évidement de l'électroaimant (21), la douille interne (103) pouvant être déplacée axialement par rapport à la douille externe (105) par le montage de l'électroaimant (21).
